# EUROPÄISCHE PATENTSCHRIFT

(11) **EP 0 509 368 B1**
(45) Veröffentlichungstag und Bekanntmachung des Hinweises auf die Patenterteilung: **12.01.1994**
(21) Anmeldenummer: 92105960.6
(22) Anmeldetag: 07.04.1992
(51) Int. Cl.: H01H 13/48, H01H 13/70

(54) **Drucktastenschalter**
Push button switch
Interrupteur à bouton poussoir

(30) Priorität: 19.04.1991 DE 4112754
(43) Veröffentlichungstag der Anmeldung: 21.10.1992
(73) Patentinhaber: Marquardt GmbH, D-78604 Rietheim-Weilheim (DE)
(72) Erfinder: Sachs, Ekkehard, D-78549 Spaichingen (DE)
(74) Vertreter: Patentanwälte Eisele, Otten & Roth

(56) Entgegenhaltungen:
- DE-A- 3 122 456
- DE-A- 3 307 659
- DE-A- 3 447 085
- DE-U- 8 409 257
- GB-A- 2 168 537

## Beschreibung

Die Erfindung betrifft einen Drucktastenschalter nach dem Oberbegriff des Anspruchs 1.

### Stand der Technik:

Aus der DE-A- 34 47 085 ist ein Tastenschalter der gattungsgemäßen Art bekannt geworden, der aus einer kegelstumpfförmigen Schalterkappe aus synthetischem Gummi oder einer Kunststoffspritzmasse o. dgl. besteht. Eine solche flexible Schalterkappe wird in der Literatur auch als Membran, Federbalg oder Federelement bezeichnet. Ähnliche Drucktastenschalter sind aus der DE-A- 31 22 456 oder der DE-A- 33 07 659 bekannt.

Wie aus dem Kraft-Weg-Diagramm der DE-A- 34 47 085 (Fig. 3) erkennbar ist, verhalten sich derartige gummielastische Schalterkappen bei Kraftbeaufschlagung zunächst derart, daß bis zu einer maximalen Kraft von ca. 1,5 N ein nahezu linearer Kurvenverlauf (F = f(s)) vorliegt. Danach gibt die elastische Kegelflächenmembran schlagartig nach, so daß die erforderliche Druckkraft abfällt. Die Kraft-Weg-Kurve steigt dann parabelförmig bis zur Festkontaktüberbrückung an. Danach stellt sich ein sogenannter Nachlaufweg ein, den die Taste nach dem Schließen noch zurücklegt um sicherzustellen, daß die Kontakte auf jeden Fall geschlossen und mit ausreichender Kontaktkraft zusammengepreßt sind.

Bekannt sind auch Tastenschalter, die aus einer gewölbten Metallscheibe bestehen, die sowohl die Funktion des Überbrückungskontakts als auch des Rückstellelements übernehmen. Derartige Metallscheiben weisen einen geringeren Vorlaufweg auf, vermitteln jedoch einen deutlich merkbaren Schaltkontakt. Demgegenüber verhalten sich Schaltkappen aus elastischem Material undefinierter und vermitteln einen nicht so präzisen Schaltvorgang.

### Vorteile der Erfindung:

Der erfindungsgemäße Drucktastenschalter mit den kennzeichnenden Merkmalen des Anspruchs 1 hat gegenüber den bekannten Tastenschaltern den Vorteil, daß ein Schaltelement geschaffen wird, welches in seiner Schaltcharakteristik den bekannten Metallscheiben nahekommt. Insbesondere werden hohe Lebensdauer und Reproduzierbarkeit der Tasteneigenschaften gewährleistet. In Verbindung mit einem sehr exakten Schaltvorgang wird ein für gummielastische Schalterkappen kleiner Schaltweg mit einem genügend großen Nachlauf, wie er für derartige Schalterkappen aus gummielastischem Material charakteristisch ist, erzielt.

Übliche gummielastische Schalterkappen werden aus Naturgummi oder auch aus Kunststoff, z. B. aus Silikon, im Preßgießverfahren mit anschließendem Vulkanisieren hergestellt. Dabei erfolgt eine Vernetzung des Kunststoffs durch Wärme und Druckeinwirkung beim Vulkanisieren. Ein vernetzter Kunststoff weist dabei ein bestimmtes Maß an Formrückerinnerungsvermögen bei seiner Verformung auf, welches das Maß der Elastizität des Werkstoffs bestimmt.

Demgegenüber wird beim erfindungsgemäßen Drucktastenschalter ein völlig anderes Ausgangsmaterial, nämlich ein thermoplastisches Elastomer verwendet, welches im Spritzgießverfahren verarbeitet wird. Hierdurch erübrigt sich das aufwendige Vulkanisieren der bekannten Einrichtungen zur Herstellung der Vernetzung. Die Elastizität wird bei dem erfindungsgemäßen Tastenschalter durch die Materialeigenschaft des neuen elastischen Kunststoffwerkstoffs erzielt, der für andere Anwendungszwecke unter der Bezeichnung "HYTREL" der Firma Du Pont bekannt ist. Hier handelt es sich um ein sogenanntes Blockcopolymer, d. h. um eine lange Molekülkette, die in einem bestimmten Verhältnis aus harten und weichen Segmenten aufgebaut ist. Die harten Segmente werden aus einem kristallinen Polybutylen-Terephtalat und die weichen amorphen Segmente auf der Basis langkettiger Polyetherglykole gebildet. Die elastischen Eigenschaften des Materials werden vom Verhältnis der harten zu den weichen Segmenten bestimmt. Im vorliegenden Fall wird das Verhältnis der beiden Bestandteile so gewählt, daß sich eine Shore-Härte D = 35 - 40 ergibt.

Die gesamte Schalterkappe besteht demnach aus einem einheitlichen Werkstoff, dessen Elastizität durch dessen besonderen Eigenschaften gebildet wird, wobei die Wandstärke der dünnwandigen Kegelflächenmembran im Verhältnis zur Kegelhöhe die besonderen elastischen Eigenschaften dieses Teils mitbestimmt.

Das Schaltverhalten des erfindungsgemäßen Drucktastenschalters wird auch maßgeblich durch das Verhältnis der Kegelstumpfhöhe der elastischen dünnwandigen Kegelflächenmembran zum Drückergesamtweg bestimmt. Um einen möglichst präzisen Schaltverlauf zu erzielen, wird der Drückergesamtweg etwas weniger als doppelt so groß als die Kegelstumpfhöhe gewählt, wobei der Drückergesamtweg etwa das 1,3- bis 2fache der flexiblen Kegelstumpfhöhe entspricht.

In den Unteransprüchen sind weitere erfindungsgemäße Weiterbildungen und Verbesserungen des im Hauptanspruch angegebenen Drucktastenschalters angegeben.

Besonders vorteilhaft kann bei der erfindungsgemäßen Schalterkappe die Kontaktbahn bzw. die Kontaktfläche zur Festkontaktüberbrückung entweder - wie bekannt - an der Unterseite der deckelförmigen Kegelstumpfspitze oder an einer zur Kegelspitze hinweisenden Ringfläche des zylinderringförmigen Basissockels angebracht sein. Im ersteren Fall liegt die Kontaktfläche unterhalb der deckelförmigen Kegelstumpfspitze im Kegelstumpf, im letzteren Fall ist die Kontaktfläche als Ringfläche um die deckelförmige Kegelstumpfspitze herum außerhalb des Kegelstumpfs angeordnet. Dies ergibt eine wesentlich größere Kontaktfläche und damit einen sicheren Schaltkontakt.

Die erfindungsgemäße Schalterkappe im Drucktastenschalter kann vorzugsweise in verschiedenen Geräten und Tastenschaltern zum Einsatz kommen. Z. B. können zwei nebeneinander auf einer Platine angeordnete Schalterkappen über einen wippenförmig gelagerten Wandschalter abwechselnd betätigt werden und unterschiedliche Schaltimpulse auslösen.

Die erfindungsgemäße Schalterkappe kann auch auf einer Platine angeordnet sein und über ein separates Betätigungsglied betätigt werden.

Eine Weiterbildung der Erfindung sieht vor, daß die Schalterkappe in einem geschlossenen Gehäuse mit einem Gehäuseunterteil sowie einem Gehäuseoberteil angeordnet ist.

In einer besonderen Ausgestaltung der Erfindung sind die Schalterkappen über eine Schaltmatte einstückig miteinander verbunden und auf eine Schaltplatine aufgesetzt.

Weitere Einzelheiten der Erfindung sind in der Zeichnung dargestellt und in der nachfolgenden Beschreibung unter Angabe weiterer Vorteile näher erläutert. Es zeigen
- Fig. 1,1a: einen Schnitt sowie eine Draufsicht auf eine Schalterkappe für den erfindungsgemäßen Drucktastenschalter auf einer Platine,
- Fig. 2: eine Schalterkappe mit Schaltkontaktflächen am längsverschiebbaren Basissockel,
- Fig. 2a: die zugehörigen Kontaktflächen auf der Leiterbahn in verkleinerter Darstellung,
- Fig. 2b: ein Kraft-Weg-Diagramm der Schalterkappe nach Fig. 2,
- Fig. 3: eine Anwendung der Schalterkappe nach Fig. 1 in einem wippenförmigen Wandschalter,
- Fig. 4,4a: eine Anwendung der Schalterkappe nach Fig. 2 in einem Druckschalter,
- Fig. 5, 5a - 5c: eine Anwendung der Schalterkappe nach Fig. 1 in abgewandelter Form zum Einsatz in einem Druckschaltergehäuse in perspektivischer Ansicht sowie in Explosivdarstellung,
- Fig. 5d, 5e: verschiedene Gehäuseformen in Abwandlung der Darstellung nach Figuren 5 - 5c,
- Fig. 6a, 6b: eine Anwendung der Schalterkappen in einer einstückigen Schaltmatte in verschiedenen Ausführungen.

### Beschreibung der Erfindung:

Der in den Figuren 3 bis 6 zum Einsatz kommende erfindungsgemäße Drucktastenschalter 1 besteht gemäß Ausführungsform nach Fig. 1 aus einer kegelstumpfförmigen Schalterkappe 2, in der Literatur auch als glockenförmiges Federelement oder Federbalg genannt. Die kegelstumpfförmige Schalterkappe 2 weist in Fig. 1 auf seiner unteren breiteren Basisseite 3 einen zylinderringförmigen Basissockel 4 auf, der in der Ausführungsform nach Figuren 1 und 3 an seiner Unterseite Einsteckfüße 5 zum Einsetzen in eine Platine 6 aufweist.

Im oberen Bereich der kegelstumpfförmigen Schalterkappe 2 ist diese gemäß Fig. 1 durch einen zylinderstumpfförmigen Deckel 7 gebildet, der an seiner Unterseite einen kreisringförmigen Zylinderansatz 8 mit der Höhe h₆ aufweist, an dessen unterer Kreisringfläche die Kontaktfläche 9 aufgebracht ist. Die aufgetragene Kontaktfläche kann aus einer leitfähigen Paste aus Kohlelack, Silberleitlack oder auch Goldleitlack bestehen.

Der Basissockel 4 und der zylindrische Deckel 7 sind über die dünnwandige Kegelflächenmembran 10 mit der Wandstärke "s" miteinander verbunden. Die Kegelmantelfläche der Membran 10 wird durch den Winkel α₁ bestimmt.

Wie in der Darstellung in Fig. 1a als Draufsicht der Fig. 1 dargestellt, kann der Basissockel 4 einen rechteckförmigen Grundquerschnitt 4' oder einen kreisförmigen Querschnitt 4'' aufweisen. Der Durchmesser bzw. die Kantenlänge ist in Figuren 1 und 2 mit d₁ angegeben. d₂ bezeichnet den Außendurchmesser, d₃ den Innendurchmesser der kegelstumpfförmigen Membran 10. Gleichzeitig bildet d₃ den Außendurchmesser des zylinderstumpfförmigen Deckels 7. Der Zylinderansatz 8 weist einen Kreisdurchmesser d₄ auf.

Die Kontaktbahn 9 mit der Kreisringfläche des Zylinderansatzes 8 wirkt mit einem Festkontakt 11, bestehend aus den Kontaktanschlüssen 11', 11'' auf der Leiterbahn 6 zusammen. Durch Herunterdrücken des Tastenschalters schließt die Kontaktbahn 9 die beiden Festkontakte 11', 11'' kurz und löst damit eine elektrische Kontaktüberbrückung aus.

Die kegelstumpfförmige Schalterkappe 2 weist eine oberhalb der Platine 6 angeordnete Gesamthöhe h₁ und eine Basissockelhöhe h₂ auf. Die Höhe der Kegelflächenmembran 10 beträgt h₃, die Höhe des Drückergesamtweges beträgt h₄.

Die gesamte kegelstumpfförmige Schalterkappe 2 ist aus einem elastischen Kunststoff hergestellt, der unter der Bezeichnung "HYTREL" der Firma Du Pont bekannt geworden ist. Hier handelt es sich um ein sogenanntes Blockcopolymer, welches aus einem harten, kristallinen Segment aus Polybutylen-Terephtalat und einem weichen, amorphen Segment auf der Basis langkettiger Polyetherglykole besteht. Es werden demnach lange Molekülketten gebildet, die abwechslungsweise jeweils ein festes und ein elastisches Element bilden, wobei die Flexibilität durch die Einbindung der elastischen Teile bewirkt wird. Je nach Verhältnis der harten zu den weichen Segmenten sowie der Aufbereitung der Segmente werden die Eigenschaften des elastischen Kunststoffs in bestimmtem Maße verändert. Dabei wird die Elastizität des Materials nicht durch eine Vernetzung des Kunststoffs, wie beim bekannten Silikon durch einen Vulkanisierungsvorgang, sondern durch den Aufbau des Blockcopolymers als solches gebildet. Dieses Verhältnis wird bei der erfindungsgemäßen Schalterkappe derart gewählt, daß sich eine Shore-Härte von D ≈ 35 - 40 einstellt.

Bei der erfindungsgemäßen Schalterkappe sind der Basissockel 4 sowie der Deckel 7 aufgrund der massiven Formgebung relativ starr und steif ausgebildet, während die flexible Membran 10 aufgrund der Dünnwandigkeit sehr elastisch ausgebildet ist. Die Herstellung erfolgt im Spritzgießverfahren, ohne daß eine nachfolgende aufwendige Vulkanisierung erforderlich ist.

Für eine zusätzliche Versteifung des Basissockels 4 dient eine im Querschnitt kreisringförmige Zusatzschulter 12, die eine Höhe h₅ und einen kreisförmigen Innendurchmesser d₆ aufweist und eine Art kreisringförmige Vertiefung 13 für den Ansatz der Kegelflächenmembran 10 bildet. Die Zusatzschulter 12 erstreckt sich in ihrem Außendurchmesser auf die Formgebung des Sockels 4 gemäß Fig. 1a, d. h. sie ist rechteckförmig oder kreisförmig ausgebildet.

Der zylinderstumpfförmige Deckel 7 weist eine obere kreiszylindrische Vertiefung 14 mit einem Durchmesser d₅ auf, die als Anschlußbohrung für die in Fig. 3 dargestellte Wandschalterbefestigung dient. Der Durchmesser d₅ ist gleichzeitig der Innendurchmesser der kreisringförmigen Kontaktbahn 9 bzw. des Zylinderansatzes 8.

Ein Ausführungsbeispiel der Schalterkappe nach Fig. 1 weist z. B. folgende zweckmäßigen Werte auf:

Beim Ausführungsbeispiel eines Drucktastenschalters nach Fig. 2 befindet sich die kegelstumpfförmige Schalterkappe 15 gegenüber der Darstellung in Fig. 1 quasi auf den Kopf gestellt. Demzufolge ist der zylinderstumpfförmige Deckel 7' mit seiner unteren Stirnseite 16 auf der Platine 6 befestigt. Die Kegelflächenmembran 10' öffnet sich unter einem Winkel α₂ ≈ 60° nach oben hin und geht in den entsprechenden Basissockel 4' über. Die Kraftbeaufschlagung durch die Kraft F auf die in Fig. 2 dargestellte Schalterkappe 15 erfolgt nun von oben auf den Basissockel 4', so daß sich dieser - und nicht der Deckel 7 wie in Fig. 1 - gegen die Platine 6 bewegt.

Zur Herstellung des Schaltkontakts weist der Basissockel 4' wiederum eine im Querschnitt kreisringförmige Zusatzschulter 12' auf, die an ihrer nach unten gerichteten Stirnseite die im Querschnitt kreisringförmige Kontaktbahn 9' aufweist. Die Kontaktbahn 9' wirkt dann mit einem auf der Platine 6 vorgesehenen Festkontakt 11', 11'' zusammen. Diese Kontaktflächen auf der Leiterbahn 6 sind in Fig. 2a nochmals verkleinert dargestellt, wobei jeweils gegenüberliegende Kontaktsegmente 11', 11'' durch die Kontaktbahn 9' kurzgeschlossen werden.

In Fig. 2 sind die Durchmessermaße und Höhenmaße - soweit vergleichbar - mit gleichen Bezugszeichen wie in der Darstellung in Fig. 1 angegeben. Die Gesamthöhe der Schalterkappe 15 beträgt h₁, die Höhe des Basissockels 4' ist mit h₂ angegeben. Die Höhe der Kegelflächenmembran 10' beträgt h₃, die Höhe des Drückergesamtweges h₄. Mit h₇ ist die Einbauhöhe des Basissockels 4' bis zur Einrastkante 27 bezeichnet.

Ebenso wie in Fig. 1 ist in Fig. 2 der Außendurchmesser der Schalterkappe 15 mit d₁, der Außendurchmesser der Kegelflächenmembran 10' mit d₂ und der Innendurchmesser der Kegelflächenmembran 10' mit d₃ bezeichnet. Der Außendurchmesser der Kontaktbahn 9 hat den Durchmesser d₄, der Innendurchmesser der Kontaktbahn 9' den Durchmesser d₅. Der Innendurchmesser d₃ der Kegelflächenmembran entspricht dem Außendurchmesser des zylinderstumpfförmigen Deckels 7'.

Die Außenmantelfläche des Basissockels 4' ist leicht konisch ausgebildet und bildet einen Winkel von α₃.

In Fig. 2a ist der Außendurchmesser der Festkontakte 11', 11'' mit d₆, der Innendurchmesser mit d₇ angegeben. Der Abstand zwischen den einzelnen Kontaktbahnsegmenten 11', 11'' beträgt a.

Folgende Werte können in einem Ausführungsbeispiel nach Figuren 2, 2a eingenommen werden:

In Fig. 2b ist schematisch das Kraft-Weg-Diagramm für die Schalterkappe 15 dargestellt. Nach einem Weg von ca. s ≈ 0,5 mm wird bei einer maximalen Druckkraft von F ≈ 2 N ein spürbarer Schaltpunkt erreicht. Bei einem zurückgelegten Weg s = h₄ = 1 mm ist der maximale Drückergesamtweg bei einer Restkraft von F ≈ 1 N durchlaufen. Die Kraft steigt dann ohne Zurücklegen eines weiteren Weges auf den vom Betätiger aufgebrachten Wert an.

In Fig. 3 ist ein Anwendungsbeispiel für einen Drucktastenschalter 1 mit einer kegelstumpfförmigen Schalterkappe, wie sie in Fig. 1 beschrieben ist, dargestellt. Hierfür sind zwei gleiche Schalterkappen 2, 2' in einem Abstand l₁ = 15 mm von einer Symmetriemittellinie 17 auf einer Platine 6 angeordnet. In der Vertikalebene der Symmetriemittellinie 17 befindet sich in einem Abstand l₂ ≈ 3,6 mm von der Platine 6 eine horizontale Wippenschwenkachse 18 für einen Wandschalter oder Wippenschalter 19 zur Betätigung der beiden darunterliegenden Schalterkappen 2, 2'. Der Wandschalter 19 wird mittels Spreizhaken 20 auf die Wippenschwenkachse 18 schwenkbar aufgeklippt. Zwischen Wandschalter 19 und Schalterkappe 2, 2' befinden sich Betätigungsklötze 21, die in die Aussparungen 14 nach Fig. 1 einrasten. Seitlich der Symmetrielängsachse 22 jeder Schalterkappe 2, 2' ist der Betätigungsklotz 21 mit einer keilförmigen Aussparung 23 mit einem Freiwinkel α₄ ≈ 6° versehen. Diese Aussparung 23 dient zur Vermeidung einer zu starken Kippbewegung des zylinderstumpfförmigen Deckels 7 bei der Betätigung des Wandschalters 19. Sie stellt eine Art Freiwinkel dar.

Der Wandschalter 19 wird durch abwechselnde Betätigung der beiden Schalterkappen 2, 2' über die Kräfte F₁ oder F₂ betätigt. Dabei lösen die entsprechenden elektrischen Kontakte der Schalterkappen 2, 2' unterschiedliche Signale auf der Leiterplatte 6 aus.

Ein Drucktastenschalter 1 mit einer Schalterkappe 15 gemäß der Ausführungsform nach Fig. 2 ist in Figuren 4, 4a dargestellt. Hier ist die Schalterkappe 15 mit ihrem nach unten gerichteten, zylinderstumpfförmigen Deckel 7' auf einer Platine 6 befestigt. Der Basissockel 4' der kegelstumpfförmigen Schalterkappe 15 ist in einem Schaltergehäuse 24 mit einer entsprechend angepaßten, zylindrischen Ausformung 25 eingebettet und über Rastnasen 26 verankert. Die Rastnasen 26 des Gehäuses 24 greifen in entsprechende Aussparungen 27 (siehe Fig. 2) des Basissockels 4' ein. Das Schaltergehäuse 24 ist an einem Auslegerarm oder Schwenkarm 28 befestigt, der über den Hebelarm l₃ schwenkbar gelagert ist. Die Schwenkrichtung ist mit Pfeil 29 angedeutet. Die Aufwärtsbewegung des Schaltergehäuses 24 wird durch einen Haken 30 begrenzt, welcher durch eine Bohrung 31 durch die Platine 6 hindurchragt und sich an der Unterseite 32 der Platine 6 abstützt. In Fig. 4 ist weiterhin die an der Zusatzschulter 12 des Basissockels 4' aufgebrachte Kontaktbahn 9' dargestellt, die beim Zusammendrücken der kegelstumpfförmigen Schalterkappe 15 gegen die Festkontakte 11', 11'' auf der Leiterbahn 6 läuft. Dabei ist der Basissockel 4' im geöffneten Schalterzustand um einen Winkel α₅ gegenüber der Horizontalen geneigt angeordnet, so daß bei der nach unten gerichteten Schwenkbewegung, beim Kontakt der Kontaktbahn 9 mit dem Festkontakt 11, eine parallele Anordnung zur Horizontalen gewährleistet ist. Dieser Winkel α₅ beträgt ca. 4°.

Das Schaltergehäuse 24 wird mit einer zusätzlichen Schutzkappe 33 versehen, die eine Länge l₄ ≈ 10,5 mm aufweist und unter der eine Kennzeichnung der auszulösenden Funktion angeordnet werden kann, welche auch auswechselbar sein kann.

Der Hebelarm l₃ zur Durchführung der Schwenkbewegung beträgt l₃ ≈ 14,5 mm.

In Fig. 4a ist das Schaltergehäuse 24 zur Aufnahme der kegelstumpfförmigen Schalterkappe 15 einschließlich dem Auslegerarm 28 und dem Abstützhaken 30 nochmals in seinen wichtigen Abmessungen dargestellt. Die Aussparung 25 entspricht in ihren Abmessungen denjenigen der Schalterkappe, wie sie in Fig. 2 dargestellt ist. Demzufolge beträgt der Öffnungsdurchmesser d₁ ≈ 6 mm, die Höhe h₇ ≈ 1,2 mm. Der radiale Vorsprung b der Rastnasen beträgt b ≈ 0,2 mm, die axiale Tiefe c ≈ 0,3 mm. Der Keilwinkel des Basissockels 4' ist wie in Fig. 2 mit α₃ ≈ 12°, der Freiwinkel α₅ mit ca. 4° angegeben.

Ein weiteres Ausführungsbeispiel der Erfindung ist in der Fig. 5 mit Einzeldarstellungen in den Figuren 5a - 5c wiedergegeben, wobei Fig. 5a eine Explosionsdarstellung, Fig. 5b einen Längsschnitt und Fig. 5c eine Draufsicht darstellt. Hier handelt es sich um einen Drucktastenschalter 1, bei welchem eine kegelstumpfförmige Schalterkappe 2 in einem allseitig geschlossenen Gehäuse 34 angeordnet ist. Das Gehäuse 34 besteht aus einem Gehäuseunterteil 35 und einem Gehäuseoberteil 36, die zwischen sich die Schalterkappe 2 einschließen. Das Gehäuseunterteil weist einen Gehäusesockel 43 oder Boden 43 auf, in welchem die Anschlüsse 37, 38 eingespritzt sind und ein endloses Band 39 für die automatische Montage bilden. Das Gehäuseunterteil 35 weist an seiner zylindrischen Innenwandung 40 vertikale Längsnuten 41 auf, die als Führungsnuten für hieran angepaßte Längsstege 42 am Gehäuseoberteil 36 dienen.

Die kegelstumpfförmige Schalterkappe 2 ist prinzipiell gleich aufgebaut, wie sie in Figuren 1, 1a alternativ als kreiszylindrisches Teil (Basissockel 4'') dargestellt ist. Es fehlen jedoch die Einsteckfüße 5 für eine Platine. Der Gehäusesockel 43 weist einen kreiszylindrischen Führungskranz 44 auf, der etwas größer als der Durchmesser d₄ in Fig. 1 ist und auf welchem der Basissockel 4 aufgesetzt wird. Weiterhin ist in Figuren 5a, 5b der Zylinderansatz 8 mit der daran stirnseitig befestigten Kontaktbahn 9 gezeigt. Die Kontaktbahn 9 kommt beim Zusammendrücken der Schalterkappe 2 in Verbindung mit den beiden Festkontakten 11', 11'' der elektrischen Anschlüsse 37, 38.

Das Gehäuseoberteil 36 ist quasi doppelwandig ausgebildet, d. h. es gleitet zunächst mit einem Innenzylinder 45 in die Innenwandung 40 des Gehäuseunterteils hinein, wobei die Längsstege 42 in den Längsnuten 41 geführt sind. Mit der zusätzlichen, im Querschnitt weitgehend rechteckförmigen Außenzylinderfläche 46 übergreift das Gehäuseoberteil 36 die Zylinderwandung 40, wobei Einrastnasen 47 am Gehäuseunterteil 35 in entsprechende Aussparungen 48 am Gehäuseoberteil 36 eingreifen und einrasten.

Der zylinderstumpfförmige Deckel 7 der kegelstumpfförmigen Schalterkappe 2 wird von einem Gehäuseboden 49 mit der Kraft F beaufschlagt, die auf die obere Fläche 50 des Gehäuseoberteils 36 aufgebracht wird.

In Fig. 5b ist noch eine zusätzliche Abdeckkappe 51 für das Gehäuseoberteil 36 gezeigt. Im übrigen entspricht der Drucktastenschalter gemäß der Darstellung nach Figuren 5b, 5c einer entsprechenden Schnittdarstellung des Drucktastenschalters nach den Figuren 5, 5a.

Bei dem Drucktastenschalter gemäß der Darstellung nach Fig. 5d sind die Anschlüsse als Lötanschlüsse für Leiterplatten ausgeführt. Eine entsprechende Formgebung wirkt wie ein Druckknopf, so daß eine extra Halterung beim Löten nicht erforderlich ist. Die Anschlüsse können auch für SMD-Technik ausgebildet sein (siehe Bezugszeichen 52a).

Die in der Fig. 5e dargestellte Ausführungsform eines Drucktastenschalters 1 ist als vollständig abgedichtete Ausführungsform ausgebildet. Hierzu wird eine zusätzliche Dichtkappe 53 mit einem Spannring 54 auf einen entsprechend geformten Sockel 43 aufgezogen. Die Dichtkappe 53 weist hierfür einen heruntergezogenen Mantelbereich 55 auf. Eine zusätzliche Dichtlippe 56 an der Knopfaufnahme für den Betätigungsknopf 57 dichtet am Stößel des Gehäuseoberteils ab. Der Betätigungsknopf 57 übergreift die Dichtkappe 53 topfförmig. Die herstellungsbedingten Öffnungen im Sockelboden (43a) werden mittels einer selbstklebenden Folie (53a) abgedichtet.

Die Ausführungsform der Erfindung gemäß den Figuren 6a, 6b zeigt einen Drucktastenschalter in der Anordnung für eine Schaltmatte aus Kunststoff. Hierfür sind eine Vielzahl von gleichen Drucktastenschalter 1 mit zugehörigen kegelstumpfförmigen Schalterkappen 2 einstückig in eine Schaltmatte 60 integriert. Die kegelstumpfförmigen Schalterkappen 2 sind an ihren Basisseiten 3 als Basissockel 4 derart ausgebildet, daß alle Basissockel 4 über eine Matte 60 miteinander verbunden sind. Die Schaltmatte 60 ist dabei aus dem gleichen Material wie die Basissockel 4 bzw. die gesamte Schalterkappe 2 hergestellt. Die so hergestellte einstückige Schaltmatte 60 wird auf eine Platine 6 aufgelegt, die ihrerseits auf einem Gehäuseboden 61 aufliegt. Beim Ausführungsbeispiel nach Fig. 6a ist die Schaltmatte 60 mit einem zusätzlichen äußeren Gehäuse 62 abgedeckt. Der Gehäuseboden 61 kann zu einem geschlossenen inneren Gehäuse erweitert werden, wodurch ein Innenraum 63 zur Aufnahme beispielsweise einer Stromquelle entsteht. Weiterhin kann das innere Gehäuse 61 selbst mit zusätzlichen Leiterbahnen und Bauteile, wie Widerstände in Dickschichttechnik, bestückt sein. In Fig. 6a wird das äußere Gehäuse 62 seitlich bis zum Boden herumgezogen und bildet einen Gehäuseboden 62'. In Fig. 6b wird die Schaltmatte 60 mit den integrierten Schalterkappen 2 seitlich um die Gehäusewandung 61 herumgezogen und als Boden 60' der Anordnung verlängert.

Die Schalterkappen 2 der Ausführungen nach Figuren 6a, 6b sind prinzipiell gleich aufgebaut, wie die Schalterkappe gemäß der Beschreibung zu Fig. 1, wobei jedoch die einzelnen Schalterkappen über ihre Basissockel 4 zur Bildung einer Schaltmatte miteinander verbunden sind. Die Schaltmatte liegt dann auf einer Platine 6 auf. Die Schaltmatte 60 kann Aussparungen 64 zur Aufnahme von passiven oder aktiven Bauelementen 65 (SMD-Technik) aufweisen.

Die in Figuren 6a, 6b dargestellten Ausführungsbeispiele können beispielsweise Gehäuse für eine Fernbedienung für ein TV-Gerät darstellen. Dabei dienen die Schalterkappen 2 zur Betätigung der Funktionen. Die Betätigungsknöpfe 66 der Schalterkappen 2 können gemäß der Darstellung in Figuren 6a, 6b unterschiedlich ausgestaltet sein. So entspricht der Betätigungsknopf 66 in Fig. 6a einem zylindrischen Druckknopf, der durch das obere Gehäuse 62 hindurchragt und auf den oberen Deckel 7 der Schalterkappe 2 einwirkt. Demgegenüber ist der Betätigungsknopf 66 in Fig. 6b kugelkopfartig ausgebildet, da die zugehörige Schaltmatte 60 unmittelbar angrenzt. Die Betätigungsknöpfe 66 mit Schalterkappen 2 können auch seitlich des Gehäuses angeordnet sein.

## Patentansprüche

1. Drucktastenschalter (1) mit einer als Rückstellelement wirkenden, kegelstumpfförmigen Schalterkappe (2,15) aus einer Kunststoff-Spritzmasse, welches als Betätigungsorgan zur Überbrückung von Festkontakten dient, wobei die kegelstumpfförmige Schalterkappe einen auf der breiteren Basisseite angeordneten, zylinderringförmigen Basissockel (4,4') und auf der schmäleren, gegenüberliegenden Kegelstumpfseite einen zylinderstumpfförmigen Deckel (7,7') aufweist, wobei der Basissockel und der Deckel über eine flexible, dünnwandige Kegelflächenmembran (10,10') verbunden sind, dadurch gekennzeichnet, daß die Schalterkappe (2, 15) insgesamt aus einem im Spritzgießverfahren hergestellten Blockcopolymer besteht, der zum einen aus einem harten kristallinen Segment aus Polybutylen-Terephtalat und zum anderen aus einem weichen, amorphen Segment auf der Basis langkettiger Polyetherglykole besteht, und daß die dünnwandige Kegelflächenmembran (10) eine Wandstärke s im Bereich von s ≈ 0,1 bis 0,3 mm aufweist, und daß das Verhältnis der Kegelstumpfhöhe h₃ der Membran (10) zum Schaltweg h₄ (Schalterhubbewegung) im Bereich 1 : 1,3 bis 2 liegt, wobei der Kegelwinkel α₁ ≈ 60° beträgt.

2. Schalter nach Anspruch 1, dadurch gekennzeichnet, daß der kegelspitzenseitige zylinderstumpfförmige Deckel (7) an seiner Unterseite eine Kontaktbahn (9) bzw. eine Kontaktfläche (9) zur Überbrückung von Festkontakten (11) aufweist, wobei der Deckel (7) in den kegelstumpfförmigen Hohlraum des Tastenschalters zur Durchführung der Schalterhubbewegung eindrückbar ist.

3. Schalter, insbesondere nach Anspruch 1, dadurch gekennzeichnet, daß die kegelstumpfförmige Schalterkappe (15) einen zylinderringförmigen Basissockel (4') aufweist, der an seiner zur Kegelspitze hinweisenden Kreisringfläche (12') eine Kontaktfläche (9') zur Überbrückung von Festkontakten (11) aufweist und daß die Hubbewegung der Schalterkappe (15), insbesondere durch den Basissockel (4'), in Richtung zur Kegelspitze erfolgt.

4. Schalter nach einem oder mehreren der vorhergehenden Ansprüche, dadurch gekennzeichnet, daß die kegelstumpfförmige Schalterkappe (2, 15) im Bereich des Basissockels (4) (Fig. 1) oder des Deckels (7') (Fig. 2) mit einer Leiterplatte (6) verbunden ist, wobei der Deckel (4) (Fig. 1) oder der Basissockel (4') (Fig. 2) zur Festkontaktüberbrückung eine Hubbewegung durchführt.

5. Schalter nach einem oder mehreren der Ansprüche 1 bis 4, dadurch gekennzeichnet, daß die kegelstumpfförmige Schalterkappe (2, 15) einen Hub von h₄ ≈ 1 mm bei einer maximalen Auslösedruckkraft von F ≈ 2 N mit einem Nachlauf von ca. 1/3 des Gesamthubes aufweist.

6. Schalter nach einem oder mehreren der vorhergehenden Ansprüche, dadurch gekennzeichnet, daß zwei kegelstumpfförmige Schalterkappen (2, 2') nebeneinander in einem Abstand auf einer Platine (6) angeordnet sind, daß zwischen den Schalterkappen (2) ein horizontales Schwenklager (18) für einen Wippenschalter (19) vorgesehen ist und daß mittels des Wippenschalters (19) wahlweise die eine oder die andere Schalterkappe mit einer Schaltkraft F₁, F₂ beaufschlagbar ist (Fig. 3).

7. Schalter nach Anspruch 3, dadurch gekennzeichnet, daß die kegelstumpfförmige Schalterkappe (15) mit ihrem breiteren Basissockel (4') in einem Druckschaltergehäuse (24) gelagert und mit ihrem schmaleren Kegelstumpfdeckel (7') auf einer Platine (6) befestigt ist und daß die Betätigung des Druckschaltergehäuses (24) zu einer axialen Verschiebung des Basissockels (4') zur Platine (6) im Sinne einer Festkontaktüberbrückung (11) führt.

8. Schalter nach Anspruch 7, dadurch gekennzeichnet, daß das Druckschaltergehäuse (24) über einen Hebelarm (28) schwenkbar an der Platine (6) gelagert ist, wobei vorzugsweise ein Haken (30) zur Hubbegrenzung vorgesehen ist.

9. Schalter nach einem oder mehreren der vorhergehenden Ansprüche 1 bis 5, dadurch gekennzeichnet, daß die kegelstumpfförmige Schalterkappe (2) in einem zylindrischen Gehäuse (34) mit einem zylindrischen Gehäuseunterteil (35) einsetzbar ist, in dessen Gehäusesockel (43) die elektrischen Anschlüsse (37, 38) für den Festkontakt (11', 11'') eingespritzt sind, daß ein zugehöriges zylindrisches Gehäuseoberteil (36) in das zylindrische Gehäuseunterteil (35) zur Betätigung des Deckels (7) der Schalterkappe (2) axial eintauchbar ist, wobei das Gehäuseoberteil (36) vorzugsweise eine das Gehäuseunterteil (35) wenigstens zum Teil umgebende Außenmantelfläche (46) aufweist.

10. Schalter nach Anspruch 9, dadurch gekennzeichnet, daß das Gehäuseunterteil Längsnuten (41) und das Gehäuseoberteil hieran angepaßte Führungsstege (42) für eine Gehäuseführung aufweist, wobei Einrastnasen (47) des Gehäuseunterteils in entsprechende Aussparungen (48) im Gehäuseoberteil einrasten.

11. Schalter nach Anspruch 9 oder 10, dadurch gekennzeichnet, daß das Gehäuseoberteil (36) als Druck-Betätigungsglied für die Schalterkappe (2) ausgebildet ist.

12. Schalter nach Anspruch 9, dadurch gekennzeichnet, daß die elektrischen Festkontaktanschlüsse (11) als Anschlußleitungen (37, 38) in den Gehäusesockel (43) des Gehäuseunterteils (35) eingespritzt sind und zur automatischen Montage ein endloses Band bilden.

13. Schalter nach einem oder mehreren der vorhergehenden Ansprüche 1 bis 5, dadurch gekennzeichnet, daß die Basissockel (4) mehrerer kegelstumpfförmiger Schalterkappen (2) in einer flächenhaften Schaltmatte (60) aus gleichem Kunststoff eingebettet sind, die vorzugsweise auf einer Leiterbahnplatine (6) auflegbar ist, wobei die einzelnen Schalterkappen (2) mit zugehörigem Betätigungsorgan (66) einstückig mit der Schaltmatte (60) verbunden sind.

14. Schalter nach Anspruch 13, dadurch gekennzeichnet, daß die Schaltmatte (60) mit integrierten kegelstumpfförmigen Schalterkappen (2) mit einem äußeren (62) und/oder einem inneren (61) Gehäuse verbunden sind, wobei zwischen innerem Gehäuse (61) und Schaltmatte (60) eine Platine (6) angeordnet ist.

15. Schalter nach Anspruch 13 oder 14, dadurch gekennzeichnet, daß der Deckel (7) der kegelstumpfförmigen Schalterkappe (2) als Druck-Betätigungsglied (66) ausgebildet ist.

16. Schalter nach einem oder mehreren der vorhergehenden Ansprüche, dadurch gekennzeichnet, daß die Schaltmatte (60) Hohlräume (64) für passive oder aktive Bauelemente (65) aufweist.

17. Schalter nach Anspruch 1, dadurch gekennzeichnet, daß das Verhältnis aus harten und weichen Segmenten des Blockcopolymers derart gewählt wird, daß sich eine Shore-Härte von D ≈ 35 - 40 ergibt.

## Claims

1. Push-button switch (1) with a frustoconical switch cover (2, 15) acting as a return member and consisting of an injected synthetic material, said cover serving as an actuating member for bridging fixed contacts, the frustoconical switch cover comprising a base socket (4, 4') in the shape of a cylindrical ring and located on the wider base side and on the narrower opposite side of the truncated cone a cap (7, 7') in the shape of a truncated cylinder, the base socket and the cap being connected by way of a flexible, thin-walled membrane (10, 10') having a conical surface, characterised in that the switch cover (2, 15) consists as a whole of a block copolymer produced by the injection moulding method, which consists on the one hand of a hard crystalline segment of polybutylene terephthalate and on the other hand of a soft amorphous segment based on long-chain polyether glycols and that the thin-walled membrane (10) having a conical surface has a wall thickness s in the range of s ≈ 0.1 to 0.3 mm and that the ratio of the height of the truncated cone h3 of the membrane (10) to the switching travel h4 (switch stroke movement) lies in the range of 1 : 1.3 to 2, the cone angle amounting to α₁ ≈ 60°.

2. Switch according to Claim 1, characterised in that on its under side the cap (7) in the shape of a truncated cylinder adjacent the apex of the cone comprises a contact path (9) or a contact surface (9) for bridging fixed contacts (11), the cap (7) being able to be pressed into the frustoconical cavity of the push-button switch for carrying out the switch stroke movement.

3. Switch, in particular according to Claim 1, characterised in that the frustoconical switch cover (15) comprises a base socket (4') in the shape of a cylindrical ring, which on its circular ring surface (12') pointing towards the apex of the cone comprises a contact surface (9') for bridging fixed contacts (11) and that the stroke movement of the switch cover (15), in particular due to the base socket (4'), takes place in the direction towards the apex of the cone.

4. Switch according to one or more of the preceding Claims, characterised in that the frustoconical switch cover (2, 15) is connected in the region of the base socket (4) (Figure 1) or of the cap (7') (Figure 2) to a printed circuit board (6), the cap (4) (Figure 1) or the base socket (4') (Figure 2) carrying out a stroke movement for bridging the fixed contact.

5. Switch according to one or more of Claims 1 to 4, characterised in that the frustoconical switch cover (2, 15) has a stroke of h4 ≈ 1 mm in the case of a maximum tripping compressive force of F ≈ 2 N with an overrun of approximately 1/3 of the total stroke.

6. Switch according to one or more of the preceding Claims, characterised in that two frustoconical switch covers (2, 2') are arranged side by side at a distance apart on a plate (6), that provided between the switch covers (2) is a horizontal swivel bearing (18) for a rocker switch (19) and that a switching force F₁, F₂ can be applied by means of the rocker switch (19) optionally to one or other switch cover (Figure 3).

7. Switch according to Claim 3, characterised in that the frustoconical switch cover (15) is mounted by its wider base socket (4') in a push-button switch housing (24) and is attached by its narrower frustoconical cap (7') to a plate (6) and that the actuation of the pushbutton switch housing (24) leads to an axial displacement of the base socket (4') towards the plate (6) for the purpose of bridging the fixed contact (11).

8. Switch according to Claim 7, characterised in that the push-button switch housing (24) is mounted to tilt on the plate (6) by way of a lever arm (28), a hook (30) preferably being provided for limiting the stroke.

9. Switch according to one or more of the preceding Claims 1 to 5, characterised in that the frustoconical switch cover (2) can be inserted in a cylindrical housing (34) with a cylindrical lower housing part (35), in the housing base (43) of which the electrical connections (37, 38) for the fixed contact (11', 11'') are injected, that an associated cylindrical upper housing part (36) can be inserted axially in the cylindrical lower housing part (35) for actuating the cap (7) of the switch cover (2), the upper housing part (36) preferably comprising an outer surface (46) at least partly surrounding the lower housing part (35).

10. Switch according to Claim 9, characterised in that the lower housing part comprises longitudinal grooves (41) and the upper housing part comprises guide webs (42) adapted thereto for guiding the housing, engagement lugs (47) of the lower housing part engaging in corresponding recesses (48) in the upper housing part.

11. Switch according to Claim 9 or 10, characterised in that the upper housing part (36) is constructed as a push-button actuating member for the switch cover (2).

12. Switch according to Claim 9, characterised in that the electrical fixed contact connections (11) are injected as connecting leads (37, 38) in the housing socket (43) of the lower housing part (35) and form an endless strip for automatic assembly.

13. Switch according to one or more of the preceding Claims 1 to 5, characterised in that the base sockets (4) of several frustoconical switch covers (2) are embedded in an areal switching mat (60) of the same synthetic material, which can preferably be placed on a printed circuit board (6), the individual switch covers (2) with associated actuating member (66) being connected in one piece to the switching mat (60).

14. Switch according to Claim 13, characterised in that the switching mat (60) with integrated frustoconical switch covers (2) are connected to an outer (62) and/or an inner (61) housing, a plate (6) being located between the inner housing (61) and switching mat (60).

15. Switch according to Claim 13 or 14, characterised in that the cap (7) of the frustoconical switch cover (2) is constructed as a push-button actuating member (66).

16. Switch according to one or more of the preceding Claims, characterised in that the switching mat (60) comprises cavities (64) for passive or active components (65).

17. Switch according to Claim 1, characterised in that the ratio of hard and soft segments of the block copolymer is chosen so that a Shore hardness of D ≈ 35 - 40 results.

## Revendications

1. Interrupteur à bouton-poussoir (1), comportant un capuchon tronconique (2,15), jouant le rôle d'élément de rappel, constitué d'une masse injectée de matière synthétique, lequel sert d'organe d'actionnement pour ponter des contacts fixes, le capuchon tronconique présentant un socle de base annulaire (4,4'), agencé sur le côté de base le plus large et, sur le côté tronconique plus étroit opposé, un couvercle cylindrique tronqué (7,7'), le socle de base et le couvercle étant reliés par une membrane à surface conique (10,10') souple et à paroi mince,
caractérisé en ce que le capuchon (2,15) est constitué, en totalité, d'un copolymère en masse fabriqué par un procédé de coulée par injection, qui est constitué, d'une part, d'un segment cristallin dur de polybutylènetérephtalate et, d'autre part, d'un segment amorphe tendre sur la base de polyétherglycol à chaîne longue, et en ce que la membrane à surface conique (10) à paroi mince présente une épaisseur de paroi dans la plage de s ∼ 0,1 à 0,3 mm, et en ce que le rapport de la hauteur tronconique h₃ de la membrane (10) à la course de commutation h₄ (course de l'interrupteur) se trouve dans la plage de 1 : 1,3 à 2, l'angle du cône valant α₁ ∼ 60°.

2. Interrupteur selon la revendication 1,
caractérisé en ce que le couvercle cylindrique tronqué (7) du côté de la pointe du cône présente, sur son dessous, une voie de contact (9) ou une surface de contact (9) pour ponter des contacts fixes (11), le couvercle (7) pouvant être pressé dans la cavité tronconique de l'interrupteur pour effectuer la course de celui-ci.

3. Interrupteur, en particulier selon la revendication 1,
caractérisé en ce que le capuchon tronconique (15) de l'interrupteur présente un socle de base annulaire (4'), qui présente, sur sa surface annulaire (12) orientée vers la pointe du cône, une surface de contact (9') pour ponter des contacts fixes (11), et en ce que la course du capuchon (15) de l'interrupteur est effectuée en direction de la pointe du cône, en particulier par le socle de base (4').

4. Interrupteur selon une ou plusieurs des revendications précédentes,
caractérisé en ce que le capuchon tronconique (2,15) de l'interrupteur est relié, dans la zone du socle de base (4) (figure 1) ou du couvercle (7') (figure 2), à une plaque conductrice (6), le couvercle (4) (figure 1) ou le socle de base (4') (figure 2) effectuant une course pour ponter des contacts fixes.

5. Interrupteur selon une ou plusieurs des revendications 1 à 4,
caractérisé en ce que le capuchon tronconique (2,15) de l'interrupteur présente une course h₄ ∼ 1 mm pour une force de pression de déclenchement maximale F ∼ 2N avec une marche à vide d'environ 1/3 de la course totale.

6. Interrupteur selon une ou plusieurs des revendications précédentes,
caractérisé en ce que deux capuchons tronconiques (2,2') sont agencés l'un à côté de l'autre à distance sur une platine (6), en ce que, entre les capuchons (2), est prévu un palier pivotant horizontal (18) pour un commutateur à bascule (19), et en ce que, au moyen du commutateur à bascule (19), l'un ou l'autre des capuchons peut être sollicité, au choix, par une force de commutation F₁, F₂ (figure 3).

7. Interrupteur selon la revendication 3,
caractérisé en ce que le capuchon tronconique (15) de l'interrupteur, par son socle de base large (4'), est monté dans un boîtier (24) de l'interrupteur et, par son couvercle tronconique plus étroit (7'), est fixé sur une platine (6), et en ce que l'actionnement du boîtier (24) de l'interrupteur entraîne un déplacement axial du socle de base (4') vers la platine (6) dans le sens d'un pontage de contacts fixes (11).

8. Interrupteur selon la revendication 7,
caractérisé en ce que le boîtier (24) de l'interrupteur est monté, par l'intermédiaire d'un bras de levier (28), de façon pivotante, sur la platine (6), un crochet (30) étant avantageusement prévu pour limiter la course.

9. Interrupteur selon une ou plusieurs des revendications précédentes 1 à 5,
caractérisé en ce que le capuchon tronconique (2) de l'interrupteur peut être mis en place dans un boîtier cylindrique (34) comportant une partie inférieure cylindrique (35), les raccords électriques (37,38) pour les contacts fixes (11',11'') étant injectés dans le socle (43) du boîtier, en ce qu'une partie supérieure cylindrique correspondante (36) du boîtier peut être plongée axialement dans la partie inférieure cylindrique (35) du boîtier pour actionner le couvercle (7) du capuchon (2) de l'interrupteur, la partie supérieure (36) du boîtier présentant de préférence une surface d'enveloppe externe (46) entourant au moins partiellement la partie inférieure (35) du boîtier.

10. Interrupteur selon la revendication 9,
caractérisé en ce que la partie inférieure du boîtier présente des rainures longitudinales (41) et la partie supérieure du boîtier des nervures de guidage (42) adaptées à celles-ci pour un guidage du boîtier, des ergots d'encliquetage (47) de la partie inférieure du boîtier s'encliquetant dans des évidements correspondants (48) dans la partie supérieure du boîtier.

11. Interrupteur selon la revendication 9 ou 10,
caractérisé en ce que la partie supérieure (36) du boîtier est réalisée en tant qu'organe d'actionnement à pression pour le capuchon (2) de l'interrupteur.

12. Interrupteur selon la revendication 9,
caractérisé en ce que les raccords de contacts fixes électriques (11) sont injectés en tant que conducteurs de raccordement (37,38) dans le socle (43) de la partie inférieure (35) du boîtier et forment une bande sans fin pour le montage automatique.

13. Interrupteur selon une ou plusieurs des revendications précédentes 1 à 5,
caractérisé en ce que les socles de base (4) de plusieurs capuchons tronconiques (2) sont noyés dans une natte de commutation (60) à adhérence de surface réalisée dans la même matière synthétique, qui peut être posée, avantageusement, sur une platine de voie conductrice (6), les capuchons individuels (2), avec les organes d'actionnement correspondants (66), étant reliés en une seule pièce à la natte de commutation (60).

14. Commutateur selon la revendication 13,
caractérisé en ce que la natte de commutation (60), avec les capuchons tronconiques intégrés (2), est reliée à un boîtier externe (62) et/ou un boîtier interne (61), une platine (6) étant agencée entre le boîtier interne (61) et la natte de commutation (60).

15. Interrupteur selon la revendication 13 ou 14,
caractérisé en ce que le couvercle (7) du capuchon tronconique (2) est réalisé en tant qu'organe d'actionnement à pression (66).

16. Interrupteur selon une ou plusieurs des revendications précédentes,
caractérisé en ce que la natte de commutation (60) présente des cavités (64) pour des éléments constructifs passifs ou actifs (65).

17. Interrupteur selon la revendication 1,
caractérisé en ce que le rapport des segments dur et tendre du copolymère en masse est choisi de façon à obtenir une dureté Shore D ∼ 35-40.
